# EUROPÄISCHE PATENTSCHRIFT

(11) **EP 0 284 709 B1**
(45) Veröffentlichungstag und Bekanntmachung des Hinweises auf die Patenterteilung: **10.04.1991**
(21) Anmeldenummer: 87890299.8
(22) Anmeldetag: 30.12.1987
(51) Int. Cl.: F04D 29/38, F04D 25/16

(54) **Ventilator mit reversibler Drehrichtung**
Reversible fan
Ventilateur résersible

(30) Priorität: 01.04.1987 AT 793/87
(43) Veröffentlichungstag der Anmeldung: 05.10.1988
(73) Patentinhaber: Dr.Viktor Vanicek Gesellschaft m.b.H., A-1080 Wien (AT)
(72) Erfinder: Vanicek, Theodor, Dr., A-1080 Wien (AT); Vanicek, Friedrich, A-1080 Wien (AT)
(74) Vertreter: Collin, Hans, Dipl.-Ing. Dr.

(56) Entgegenhaltungen:
- DE-C- 323 848
- DE-C- 694 061
- GB-A- 581 956
- US-A- 2 149 267

## Beschreibung

Die Erfindung betrifft einen Ventilator mit reversibler Drehrichtung zur Förderrichtungsänderung, insbesondere zur Luftumwälzung in Holztrocknungsanlagen, mit an der Ventilatorwelle befestigten Flügeln, von denen jeder Flügel zumindest zwei sich im wesentlichen radial erstreckende Flügelträger besitzt, die gemeinsam eine Flügelfläche tragen.

Zur Bewegung von großen Luftmengen bei geringem Luftwiderstand werden Axialventilatoren verwendet, welche einen Durchmesser von 10 cm bis zu 4 m aufweisen. Diese Ventilatoren weisen Flügel aus Blech oder Profilschaufeln auf; Vollprofile werden z.B. ab einer gewissen Leistung, die von der Reynolds-Zahl abhängt, eingesetzt, z.B. wenn höhere Luftleistungen bei größerem Widerstand und höhere Umfangsgeschwindigkeiten erreicht werden sollen.

Aus der DE-A-2 821 142, GB-A-581 956, GB-A-15 113 (A.D. 1908), GB-A-8 777 (A.D. 1908), US-A-511 442 und GB-A-1 509 903 sind Ventilatoren verschiedenen Aufbaus bekannt, die für einen Betrieb mit reversibler Drehrichtung bei gleichzeitiger Förderrichtungsänderung nicht bzw. nicht mit einem vertretbaren Wirkungsgrad einsetzbar sind.

Es gibt verschiedene Verfahren, bei welchen dieselben Axialventilatoren in entgegengesetzte Richtungen Luftmengen fördern sollen. Derartige Verfahren, bei denen die Luftförderung durch Ventilatoren in entgegengesetzte Richtungen erforderlich ist, sind z.B. Trockenverfahren für verschiedenste Güter, um eine gleichmäßige Abtrocknung von in Stapeln angeordneten oder aufgeschütteten Gütern zu erreichen.

Das Problem des Einsatzes von Ventilatoren, die in entgegengesetzte Richtungen fördern sollen, ist auf verschiedene Arten lösbar. So können z.B. reversierbare Ventilatoren eingesetzt werden, für die eine gerade oder beidseitig gleich profilierte Schaufel verwendet wird, so daß es egal ist, in welche Richtung der Ventilator dreht. Die Luftleistung ist jedoch in beiden Drehrichtungen schlecht, da die in beide Richtungen gleich profilierten Ventilatorflügel keinen guten Wirkungsgrad besitzen. Ferner können Ventilatoren in ihren oder mit ihren Aufhängungen um eine außeraxiale Lagerung verdreht werden, um so in die eine oder in die entgegengesetzte Richtung verschwenkt werden zu können. Ferner kann durch einen Wendemechanismus in Ventilatoren die Anstellung der Flügel in die entgegengesetzte Richtung verstellt werden. Diese Lösungen sind jedoch nicht befriedigend, da derartige Konstruktionen aufwendig und relativ teuer sind und das Verhältnis Aufwand-Wirkungsgrad nicht optimal ist.

Aufgabe der Erfindung ist die Erstellung eines Ventilators, der im reversiblen Betrieb verwendbar ist und weitgehend optimalen Wirkungsgrad in beiden Drehrichtungen besitzt. Dies wird bei einem Ventilator der eingangs genannten Art erfindungsgemäß dadurch erreicht, daß zur Anpassung der Flügelflächen an ein ideales Luftleit- bzw. Flügelprofil die Breite (B) der biegsamen Flügelfläche größer ist als der jeweilige Innenabstand (A) zwischen den Flügelträgern oder die elastisch dehnbaren Flügelflächen während der Drehung durch den Luftdruck bogenförmig ausbauchbar sind, sodaß die Flügelfläche entsprechend den Drehrichtungen von einer Seite zur anderen Seite einer von den beiden Flügelträgern aufgespannten Ebene ungehindert beweglich bzw. ausbauchbar ist. Der Ventilatorflügel besitzt die Flügelflächen tragende Flügelträger, welche Flügelflächen aus dünnen Platten bzw. Folien aus Blech oder kunststoff oder eine Bespannung aus Textil- oder Kunststoffgewebe tragen. Bei Drehung des Ventilators nehmen die Flügelflächen nahezu vollständig ein ideales Luftleit- bzw. Flügelprofil an. Dadurch, daß die Breite der Flügelfläche größer als der jeweilige Abstand zwischen den Flügelträgern ist, kann sich die Flügelfläche in eine Richtung entgegengesetzt zur Förderrichtung des Ventilators im Betrieb ausbauchen und ein Flügelprofil annehmen, das einem idealen Luftleitbild angepaßt ist.

Der Wirkungsgrad des erfindungsgemäßen Ventilators ist gegenüber den herkömmlichen Axialventilatoren, deren Flügelprofil optimal ausgewählt ist und deren Flügel aus Blech oder Hohlprofilen bestehen, nicht völlig gleichwertig, er kommt jedoch bis auf 90-95% an den Wirkungsgrad dieser nur in eine Richtung fördernden Ventilatoren heran, so daß auf Grund der Einfachheit des Aufbaues des erfindungsgemäßen reversible Drehrichtung besitzenden Ventilators dieser Nachteil des um geringes verringerten Wirkungsgrades nicht ins Gewicht fällt.

Vorteilhaft ist es, wenn die Enden der Blechplatte bzw. Folie um die Flügelträger, gegebenenfalls zurück auf die Blechplatte, umgeschlagen bzw. umgebogen sind, wobei jedes umgeschlagene Ende in der Ebene der Flügelfläche Spiel für eine Verschiebung und/oder Verschwenkung in bezug auf den Längsträger besitzt oder wenn Flügelflächen aus Segeltuch, Stoff, Kunststoffgewebe od.dgl. mit ihren seitlichen Enden bzw. Flanken, z.B. in Form von Schlaufen, vorzugsweise fest, mit den Flügelträgern verbunden sind. Ein guter Wirkungsgrad ergibt sich, wenn die Durchbiegung der Flügelfläche zur Breite der Flügelfläche bzw. zum Innenabstand der die Flügelfläche begrenzenden Flügelträger in einem Verhältnis von 1: 5 bis 1: 20, vorzugsweise von etwa 1: 10, steht bzw. wenn im Betrieb die Drehrichtung bzw. Drehebene eine Tangente an das voreilende Ende der Flügelfläche bildet.

Bisher sind Ventilatoren für die Belüftung von Holz-Trockenräumen bzw. -Trockenkammern so angeordnet worden, daß die Luftströmung nur in einer Raumebene bzw. Richtung durch die Holzstapel erfolgen konnte.

Mit dem eingangs näher bezeichneten Ventilator kann nun die Strömungsrichtung der Luft auf einfache Weise durch Drehrichtungsumkehr des Ventilators verändert werden. Durch besondere Strömungskanäle ist es dabei auch möglich, daß ein horizontaler und vertikaler Luftaustausch stattfinden kann, jedoch ist dieser hinsichtlich Luftmenge und Luftgeschwindigkeit nicht variabel.

Moderne und insbesondere sehr große Trockenkammern, die sehr unterschiedliche Holzanfangsbedingungen, wie Holzfeuchte und Holzstruktur verarbeiten sollen, müssen individueller ausgerüstet sein.

Dieses Ziel wird unter Verwendung des eingangs näher bezeichneten Ventilators erfindungsgemäß dadurch erreicht, daß zumindest vier solcher Ventilatoren in einer, eine Holztrocknungskammer unterteilenden oder abschließenden Wand in einer quadratischen Ventilator-Anordnung vorgesehen sind, so daß je nach Laufrichtung der einzelnen Ventilatoren eine horizontale, vertikale oder diagonale Luftströmung bzw. -umwälzung in der Trocknungskammer erzielbar ist. Dadurch ergibt sich eine Trockenkammer, bei der jede Strömungsrichtung der Luft in beiden Achsrichtungen und auch diagonal möglich ist. Die Ventilatoren sind entweder seitlich der Holzstapel oder mittig derselben angeordnet und können elektrisch so gesteuert werden, daß entweder
a) alle Ventilatoren mit gleicher Drehrichtung laufen, wodurch sich eine horizontale Luftbewegung ergibt;
b) die oberen Ventilatoren mit einer Drehrichtung und die unteren Ventilatoren mit der entgegengesetzten Drehrichtung laufen, wodurch sich eine vertikale Luftbewegung ergibt;
c) nur jeweils ein oberer und ein unterer Ventilator (der 4er-Gruppe) mit entgegengesetzten Drehrichtungen laufen, wodurch sich eine diagonale Luftströmung ergibt.

Die Drehrichtungen der Ventilatoren können z.B. auch periodisch umgekehrt werden, so daß die generelle räumliche Strömungsbahn der Luft im System zwar gleich bleibt, die Strömungsrichtung aber um 180° gewechselt wird.

Es sind somit auf einfache Weise individuelle Anpassungen der Strömungsrichtung an die jeweiligen Erfordernisse des Trocknungsgutes möglich.

Gemäß einer weiteren Ausgestaltung der Erfindung ist es zweckmäßig, wenn vorzugsweise jedem Ventilator in an sich bekannter Weise eine Heizeinrichtung zugeordnet ist. Diese kann durch einen Regler gesteuert sein, wobei vorzugsweise jedem Ventilator bzw. dessen Luftstrom ein Thermoelement zur individuellen Erfassung und Regelung der Heizleistung der Heizeinrichtung dieses Ventilators zugeordnet ist. Es kann dadurch in direktem Bezug auf die Wasserabgabe der Holzstapel die Wärme spezifisch richtig zugeführt werden, wodurch sich ein geringerer Wärmeverbrauch ergibt.

Eine weitere Ausgestaltung der Erfindung ist dadurch gekennzeichnet, daß vorzugsweise jedem Ventilator bzw. dessen Luftstrom eine Luftgeschwindigkeitsmeßsonde zugeordnet ist, so daß die Luftgeschwindigkeit individuell regelbar ist. Dabei werden die Ventilatoren in ihrer Drehzahl von den Luftgeschwindigkeitsmeßsonden so geregelt, daß bei unterschiedlicher Holzstärke, insbesondere bei unterschiedlichen Stapellatten und verschieden genau gelegten Brettern eine dem Programm entsprechende Luftgeschwindigkeit nachgeregelt werden kann.

Weiters kann es zweckmäßig sein, wenn vorzugsweise jeder Ventilator in seiner Drehzahl sprunghaft änderbar ist, um den Luftstrom durch Volumenimpulse sprunghaft zu verändern. Dabei kann durch Anordnung von Frequenzumformern bzw. Hydraulikmotoren oder anderen mechanischen Drehzahlveränderungs-Mitteln der Luftstrom dem Trockenprozeß durch Volumenimpulse angepaßt werden. Diese Impulse haben die Aufgabe, das laminare Grenzklima an der Holzoberfläche durch eine turbulente Strömung abzulösen.

Im folgenden wird die Erfindung anhand der Zeichnung näher erläutert. Es zeigen:
Fig. 1 eine Ansicht eines Ventilatorflügels,
Fig. 2 einen Schnitt durch einen Ventilatorflügel in Ruhestellung längs Linie II-II in Fig. 1,
Fig. 3 einen Schnitt durch einen Ventilatorflügel im Betrieb,
Fig. 4 einen Schnitt durch einen mit einem Gewebe bespannten Ventilatorflügel,
Fig. 5 einen Schnitt durch einen Ventilatorflügel im Betrieb,
Fig. 6 die erfindungsgemäße Grundeinheit von vier quadratisch angeordneten Ventilatoren mit horizontaler Strömungsrichtung,
Fig. 7 dieselbe Grundeinheit mit vertikaler Strömungsrichtung,
Fig. 8 dieselbe Grundeinheit mit diagonaler (von rechts unten nach links oben) Strömungsrichtung,
Fig. 9 dieselbe Grundeinheit mit einer anderen diagonalen (von links unten nach rechts oben) Strömungsrichtung,
Fig. 10 A eine Aufriß-Ansicht einer Mehrfachanordnung der Grundeinheit in einer ersten Betriebsweise und
Fig. 10 B die zugehörige Grundriß-Schnittdarstellung,
Fig. 11 A eine weitere Aufriß-Ansicht einer Mehrfachanordnung der Grundeinheit in einer zweiten Betriebsweise und
Fig. 11 B die zugehörige Grundriß-Schnittdarstellung,
Fig. 12 A eine weitere Aufriß-Ansicht einer Mehrfachanordnung der Grundeinheit in einer dritten Betriebsweise und
Fig. 12 B die zugehörige Grundriß-Schnittdarstellung,
Fig. 13 A eine weitere Aufriß-Ansicht einer Mehrfachanordnung der Grundeinheit in einer vierten Betriebsweise und
Fig. 13 B die zugehörige Grundriß-Schnittdarstellung.

Fig. 1 zeigt eine Welle 1 eines Ventilators, auf der eine Rahmenkonstruktion 2 eines in Bezug auf die Welle angestellten Ventilatorflügels 3 befestigt ist. Die Rahmenkonstruktion 2 besitzt von der Welle 1 im wesentlichen radial ausgehende Flügelträger 4, die außen durch einen Steg 5, vorzugsweise einstückig, verbunden sind. Im Bereich der Welle 1 können die Flügelträger 4 mittels eines Quersteges 6 verbunden sein.

Nach den Fig. 1, 2 und 3 ist als Flügelfläche 7 eine biegsame, dünne Metall- oder Kunststoffplatte bzw. -folie vorgesehen; Fig. 2 zeigt, wie bereits erwähnt, einen Schnitt längs der Linie II-II der Fig. 1. Man erkennt, daß die Flügelfläche 7 mit ihren Flanken bzw. seitlichen Enden die Längsträger 4 umgibt und auf bzw. zu sich selbst zurückgebogen ist, wobei die Flanken bzw. seitlichen Enden der Flügelfläche bei 8 an der Flügelfläche 7 selbst durch Nieten, Kleben, Schweißen, Punktschweißen od.dgl. befestigt sind. Die Flanken bzw. seitlichen Enden der Flügelfläche 7 sind derart um die Flügelträger 4 unter Bildung von Schlaufen 9 herumgebogen, daß ein freier Raum bzw. Kanal 9′ gebildet wird, der eine Verschiebung des umgeschlagenen Bereiches der Flügelfläche bzw. der Schlaufen 9 quer zu den Flügelträgern 4 ermöglicht. Auf Grund des vorhandenen Spiels zwischen den Flügelträgern 4 und den Schlaufen 9 ist außerdem eine Verschwenkung der Flügelflanken um die Flügelträger 4 möglich. Im Betrieb ergibt sich nun, wie im Schnitt in Fig. 3 dargestellt ist, durch den Widerstand der zu fördernden Luft eine Durchbiegung d der Flügelfläche 7, so daß diese dem idealen Flügelprofil eines Ventilators ziemlich nahekommt.

In Abhängigkeit von der Größe bzw. Länge der Schlaufen 9 kann die Größe der Durchbiegung d in Längsrichtung der Flügelfläche 7 verändert werden.

Da die Flügelträger 4 von der Welle 1 zum Steg 5 hin bevorzugterweise sich allmählich nähern bzw. der Abstand der Flügelträger 4 nahe der Welle 1 größer ist als beim Steg 5, wird die Durchbiegung d im wellennahen Bereich größer gewählt als im Bereich des äußeren Steges 5. Dies kann durch entsprechende Wahl der Größe der Schlaufen 9 längs der Längsträger 4 erreicht werden.

Um einem idealen Flügelprofil noch näher zu kommen, kann die Durchbiegung d bedingt durch die den Abstand zwischen den Flügelträgern 4 übersteigende Breite der Flügelfläche 7 in Längsrichtung der Flügelträger 4 kontinuierlich oder diskontinuierlich verändert werden.

Fig. 4 zeigt im wesentlichen denselben Aufbau des Flügels wie die Fig. 1 bis 3, jedoch ist als Flügelfläche 7 ein Segeltuch, ein Gewebe, z.B. ein Kunststoffgewebe od.dgl. vorgesehen. Hiebei sind die seitlichen Enden bzw. Flanken der Flügelfläche 7 ohne bzw. mit nur geringem Spiel auf den Flügelträgern 4 befestigt, z.B. geklebt, eingeklemmt, oder durch Umschlagen in Form einer engen Schlaufe 9 und/oder Nähen befestigt, insbesondere um ein Flattern des Stoffes bzw. Gewebes bei Änderungen der Drehrichtung zu vermeiden.

Wenn die Flügelfläche von einem Stoff oder Gewebe gebildet wird, kann eine Befestigungseinrichtung 10, z.B. eine Schlaufe, wie in Fig. 1 strichpunktiert eingezeichnet, vorgesehen sein, die am innenliegenden unteren Ende der Flügelfläche 7 befestigt ist und um den Quersteg 6 verläuft, so daß eine radiale Bewegung der weichen Flügelfläche 7 nach außen verhindert wird.

Fig. 5 zeigt einen Schnitt durch einen Ventilatorflügel 3 im Betrieb. Zur Erzielung eines guten Wirkungsgrades ist vorgesehen, daß beim in Drehrichtung voreilenden Flügelträger 4 durch Wahl der Durchbiegung d die Flügelfläche 7 einen derartigen Verlauf nimmt, daß eine Gerade parallel zur Drehrichtung 11 des Ventilators bzw. des Ventilatorflügels 3 als Tangente 13 an die Flügelfläche 7 anlegbar ist.

Es ist auch möglich, als Flügelfläche 7 ein Gummituch oder sonstiges weiches, elastisches Material zu verwenden, das durch den Luftwiderstand elastisch ausgebaucht wird und so eine optimale Flächenform annimmt. Es ist auch möglich, Kunststoff- bzw. Metallplatten zu verwenden, die von Haus aus eine Wölbung bzw. Durchbiegung besitzen und deren seitliche Enden bzw. Flanken an den Flügelträgern 4 befestigt sind; diese Platten springen sozusagen bei Umkehrung der Drehrichtung des Ventilators durch den auftretenden Luftdruck um und die Durchbiegung ist bleibend bis zur nächsten Umschaltung der Drehrichtung verstellt. Auch in diesem Fall umfassen die Flanken bzw. seitlichen Enden der Flügel vorteilhaft die Flügelträger 4 unter Bildung von Kanälen bzw. Schlaufen 9 unter Spiel.

Günstig ist es, wenn die von den in Bezug auf die Drehrichtung angestellten Flügelträgern 4 aufgespannte Ebene einen Winkel α von etwa 15 bis 20° mit der Drehrichtung bzw. Drehebene einschließt.

Zweckmäßig ist es, wenn die Durchbiegung (d) der Flügelfläche 7 zur Breite (B) der Flügelfläche bzw. zum Innenabstand (A) der die Flügelfläche begrenzenden Flügelträger 4 in einem Verhältnis zon 1: 5 bis 1: 20, vorzugsweise von etwa 1: 10, steht.

Unter der Breite (B) der Flügelfläche 7 wird deren Breite im nichtmontierten bzw. ebenen Zustand verstanden. Diese Breite (B) muß immer größer sein als der Zwischenraum (A) zwischen den Flügelträgern 4, andernfalls könnte _ außer bei einem elastischen dehnbaren Material _ keine Ausbauchung bzw. Durchbiegung der Flügelfläche 7 erfolgen. Nicht mitzurechnen bei Festlegung der Breite sind solche Teile der Flügelfläche 7, die fest mit den Flügelträgern 4 verbunden sind (z.B. die Umhüllungen der Flügelträger 4 gemäß Fig. 4) und nicht zum Ausbauchen der Flügelfläche beitragen können.

Wie aus Fig. 2, 3 und 4 ersichtlich, verdrehen sich die Schlaufen 9 um die Flügelträger 4, wenn die Drehrichtung der Flügelfläche 7 geändert wird und durch den Luftdruck die Durchbiegung d auf die andere Seite der Flügelebene wechselt.

In den Fig. 6-9 ist die aus vier quadratisch angeordneten Ventilatoren 1′, 2′, 3′, 4′ mit reversibler Drehrichtung gebildete Grundeinheit in vier verschiedenen Betriebszuständen dargestellt. Die Ventilatoren 1′, 2′, 3′, 4′ sind in einer die Trockenkammer K (siehe Fig. 10-13) unterteilenden oder abschließenden Wand W angeordnet. Mit dem Bezugszeichen R ist die Strömungsbahn bzw. die durch Pfeile angedeutete Strömungsrichtung der Luft bezeichnet. Es sei angenommen, daß bei Rechtslauf des Ventilators 1′ eine auf den Betrachter der Fig. 6 gerichtete Luftströmung erzeugt wird, somit dieser Ventilator in bezug auf den Betrachter als Druckventilator (Bezugszeichen D) wirkt. Beim Ventilator 3′ sind diese Verhältnisse umgekehrt angenommen, er befindet sich im Linkslauf, erzeugt eine vom Betrachter weg gerichtete Luftströmung und arbeitet somit als Saugventilator (Bezugszeichen S). Natürlich lassen sich durch Umkehr der Drehrichtung der Ventilatoren 1′ und 3′ (sowie aller anderer Ventilatoren) diese Verhältnisse beliebig ändern.

Wenn nun, wie in Fig. 6 dargestellt, die beiden oberen Ventilatoren 1′ und 3′ als Druck- bzw. Saugventilatoren arbeiten und ebenso die beiden unteren Ventilatoren 2′ und 4′ als D- und S-Ventilatoren, ergibt sich die dargestellte horizontale, von links nach rechts gerichtete Luftströmung R.

Wenn, wie in Fig. 7 dargestellt, die beiden oberen Ventilatoren 1′ und 3′ beide als S-Ventilatoren und die beiden unteren Ventilatoren 2′ und 4′ beide als D-Ventilatoren arbeiten, ergibt sich die dargestellte, von unten nach oben verlaufende vertikale Luftströmung R.

Beim Betriebsfall gemäß Fig. 8, bei welchem die Ventilatoren 2′ und 3′ stillstehen und der Ventilator 1′ als S-Ventilator sowie der Ventilator 4′ als D-Ventilator läuft, ergibt sich die dargestellte diagonale Lufströmung R von rechts unten nach links oben.

Beim Betriebsfall gemäß Fig. 9, bei welchem die Ventilatoren 1′ und 4′ stillstehen und der Ventilator 3′ als S-Ventilator sowie der Ventilator 2′ als D-Ventilator läuft, ergibt sich die dargestellte diagonale Luftströmung R von links unten nach rechts oben.

Die Fig. 10 A und 10 B zeigen im Aufriß bzw. Schnitt-Grundriß eine Mehrfachanordnung der in den Fig. 6-9 dargestellten Grundeinheit, d.h. von insgesamt vier solcher Grundeinheiten, in einer aufrechtstehenden Trennwand W der Trockenkammer K angeordnet. Dabei zeigt Fig. 10 B die untere Hälfte von Fig. 10 A. Die einzelnen Ventilatoren sind mit den Bezugszeichen 1′, 2′, 3′, 4′; 1.1, 2.1, 3.1, 4.1; 1.2, 2.2, 3.2, 4.2; 1.3, 2.3, 3.3, 4.3 versehen und laufen in der dargestellten Weise als S- bzw. D-Ventilatoren. Es ergibt sich somit, wie mit den Pfeilen R der Luftströmung angedeutet ist, eine quasi "gegensinnige" (d.h. eine solche mit im Grundriß jeweils abwechselnder, gegensinniger Umlaufrichtung) horizontale Strömung.

Die Fig. 11 A und 11 B zeigen in gleicher Weise und mit den gleichen Bezugszeichen bzw. der gleichen Symbolik wie die Fig. 10 A und 10 B eine quasi "gleichsinnige" horizontale Strömung.

Die Fig. 12 A und 12 B zeigen in gleicher Weise und mit den gleichen Bezugszeichen bzw. der gleichen Symbolik wie die Fig. 10 A und 10 B eine "gegensinnige" vertikale Strömung.

Die Fig. 13 A und 13 B zeigen in gleicher Weise und mit den gleichen Bezugszeichen bzw. der gleichen Symbolik wie die Fig. 10 A und 10 B eine "gleichsinnige" vertikale Strömung.

Dabei ist ersichtlich, daß der Begriff "vertikal" bei den Fig. 12 und 13 nur für die im Grundriß neben der Ventilatorwand W angeordneten Trockenkammern K gilt, wogegen die Strömung im Bereich der Ventilatorwand W horizontal verläuft.

## Patentansprüche

1. Ventilator mit reversibler Drehrichtung zur Förderrichtungsänderung, insbesondere zur Luftumwälzung in Holztrocknungsanlagen, mit an der Ventilatorwelle befestigten Flügeln, von denen jeder Flügel zumindest zwei sich im wesentlichen radial erstreckende Flügelträger besitzt, die gemeinsam eine Flügelfläche tragen, dadurch gekennzeichnet, daß zur Anpassung der Flügelflächen an ein ideales Luftleit- bzw. Flügelprofil die Breite (B) der biegsamen Flügelfläche(7) größer ist als der jeweilige Innenabstand (A) zwischen den Flügelträgern (4) oder die elastisch dehnbaren Flügelflächen (7) während der Drehung durch den Luftdruck bogenförmig ausbauchbar sind, sodaß die Flügelfläche (7) entsprechend den Drehrichtungen von einer Seite zur anderen Seite einer von den beiden Flügelträgern (4) aufgespannten Ebene ungehindert beweglich bzw. ausbauchbar ist.

2. Ventilator nach Anspruch 1, dadurch gekennzeichnet, daß die Flügelfläche (7) von einer dünnen biegsamen Platte bzw. Folie aus Blech, z.B. aus Aluminiumblech oder aus Kunststoff, gebildet ist, deren seitlichen Enden bzw. Flanken an den Flügelträgern (4) befestigt sind.

3. Ventilator nach Anspruch 2, dadurch gekennzeichnet, daß die Enden der Blechplatte bzw. Folie um die Flügelträger (4), gegebenenfalls zurück auf die Blechplatte, umgeschlagen bzw. umgebogen sind, wobei jedes umgeschlagene Ende in der Ebene der Flügelfläche (7) Spiel (9′) für eine Verschiebung und/oder Verschwenkung in bezug auf den Längsträger (4) besitzt.

4. Ventilator nach Anspruch 1 oder 2, dadurch gekennzeichnet, daß Flügelflächen (7) aus Segeltuch, Stoff, Kunststoffgewebe od.dgl. mit ihren seitlichen Enden bzw. Flanken, z.B. in Form von Schlaufen (9), vorzugsweise fest, mit den Flügelträgern (4) verbunden sind.

5. Ventilator nach einem der Ansprüche 1 bis 4, dadurch gekennzeichnet, daß die Durchbiegung (d) der Flügelfläche (7) zur Breite (B) der Flügelfläche (7) bzw. zum Innenabstand (A) der die Flügelfläche (7) begrenzenden Flügelträger (4) in einem Verhältnis von 1: 5 bis 1: 20, vorzugsweise von etwa 1: 10, steht.

6. Ventilator nach einem der Ansprüche 1 bis 5, dadurch gekennzeichnet, daß die von den Flügelträgern (4) aufgespannte Ebene im Winkel (α) von etwa 15 bis 20° zur Drehrichtung (11) angestellt ist.

7. Ventilator nach einem der Ansprüche 1 bis 6, dadurch gekennzeichnet, daß der gegenseitige Abstand der beiden eine Flügelfläche (7) tragenden Flügelträger (4) von der Welle (1) nach außen zu abnimmt.

8. Ventilator nach einem der Ansprüche 1 bis 7, dadurch gekennzeichnet, daß im Betrieb die Drehrichtung (11) bzw. Drehebene eine Tangente an das voreilende Ende der Flügelfläche (7) bildet.

9. Ventilator nach einem der Ansprüche 1 bis 8, dadurch gekennzeichnet, daß zumindest vier solcher Ventilatoren (1′, 2′, 3′, 4′; 1.1, 2.1, 3.1, 4.1; 1.2, 2.2, 3.2, 4.2; 1.3, 2.3, 3.3, 4.3) in einer, eine Holztrocknungskammer (K) unterteilenden oder abschließenden Wand (W) in einer quadratischen Ventilator-Anordnung vorgesehen sind, so daß je nach Laufrichtung der einzelnen Ventilatoren (1′, 2′, 3′, 4′; 1.1, 2.1, 3.1, 4.1; 1.2, 2.2, 3.2, 4.2; 1.3, 2.3, 3.3, 4.3) eine horizontale, vertikale oder diagonale Luftströmung bzw. -umwälzung in der Trocknungskammer (K) erzielbar ist.

10. Ventilator nach Anspruch 9, dadurch gekennzeichnet, daß vorzugsweise jedem Ventilator (1′, 2′, 3′, 4′; 1.1, 2.1, 3.1, 4.1; 1.2, 2.2, 3.2, 4.2; 1.3, 2.3, 3.3, 4.3) in an sich bekannter Weise eine Heizeinrichtung zugeordnet ist.

11. Ventilator nach Anspruch 10, dadurch gekennzeichnet, daß vorzugsweise jedem Ventilator (1′, 2′, 3′, 4′; 1.1, 2.1, 3.1, 4.1; 1.2, 2.2, 3.2, 4.2; 1.3, 2.3, 3.3, 4.3) bzw. dessen Luftstrom ein Thermoelement zur individuellen Erfassung und Regelung der Heizleistung der Heizeinrichtung dieses Ventilators zugeordnet ist.

12. Ventilator nach einem der Ansprüche 9 bis 11, dadurch gekennzeichnet, daß vorzugsweise jedem Ventilator (1′, 2′, 3′, 4′; 1.1, 2.1, 3.1, 4.1; 1.2, 2.2, 3.2, 4.2; 1.3, 2.3, 3.3, 4.3) bzw. dessen Luftstrom eine Luftgeschwindigkeitsmeßsonde zugeordnet ist, so daß die Luftgeschwindigkeit individuell regelbar ist.

13. Ventilator nach einem der Ansprüche 9 bis 12, dadurch gekennzeichnet, daß vorzugsweise jeder Ventilator (1′, 2′, 3′, 4′; 1.1, 2.1, 3.1, 4.1; 1.2, 2.2, 3.2, 4.2; 1.3, 2.3, 3.3, 4.3) in seiner Drehzahl sprunghaft änderbar ist, um den Lufstrom durch Volumenimpulse sprunghaft zu verändern.

## Claims

1. Ventilating fan with reversible rotating direction for changing the delivery direction, in particular for circulating air in wood drying installations, having wings attached to the fan shaft, each wing having at least two substantially radially extending wing supports jointly supporting one wing surface, characterized in that for adjusting the wing surfaces to an ideal air guidance or wing profile, the width (B) of the flexible wing surface (7) is larger than the respective inner distance (A) between the wing supports (4) or the elastically stretchable wing surfaces (7) are arcuately bulgeable by air pressure during rotation so that the wing surface (7), depending on the rotating direction, are unimpededly movable or bulgeable from one side to the other of a plane formed by the two wing supports (4).

2. Ventilating fan according to claim 1, characterized in that the wing surface (7) is formed by a thin, flexible plate or foil of sheet metal, for instance of aluminum sheet, or of plastics material, whose lateral ends or flanks are attached to the wing supports (4).

3. Ventilating fan according to claim 2, characterized in that the ends of the sheet metal plate or foil are folded or bent around the wing supports (4), optionally back onto the sheet, metal plate, each folded end having clearance (9′) in the plane of the wing surface (7) for displacement and/or pivoting in relation to the longtudinal support (4).

4. Ventilating fan according to claim 1 or 2, characterized in that wing surfaces (7) of canvas, fabric, plastics material fabric or the like are preferably fixedly connected to the wing support (4) by their lateral ends or flanks, for instance in the form of loops (9).

5. Ventilating fan according to any one of the claims 1 to 4, characterized in that the ratio of the flexion (d) of the wing surface (7) to the width (B) of the wing surface (7) or to the inner distance (A) of the wing supports (4) defining the wing surface (7) is one of 1: 5 to 1: 20, preferably one of about 1: 10.

6. Ventilating fan according to any one of the claims 1 to 5, characterized in that the plane formed by the wing supports (4) extends at an angle (α) of about 15-20 degrees to the rotating direction (11).

7. Ventilating fan according to any one of the claims 1 to 6, characteirzed in that the mutual distance of the two wing supports (4) supporting one wing surface (7) decreases from the shaft (1) on outwards.

8. Ventilating fan according to any one of the claims 1 to 7, characterized in that the rotating direction (11) or plane of rotation forms a tangent to the leading end of the the wing surface (7) in operation.

9. Ventilating fan according to any one of the claims 1 to 8, characterized in that at least four such ventilating fans (1′, 2′, 3′, 4′; 1.1, 2.1, 3.1, 4.1,; 1,2, 2.2, 3.2, 4.2; 1.3, 2.3, 3.3, 4.3) are provided in a quadrangular ventilating fan arrangement in a wall (W) dividing or closing a wood drying chamber (K), so that depending on the running direction of the indivudual ventilating fans (1′, 2′, 3′, 4′; 1.1, 2.1, 3.1, 4.1; 1.2, 2.2, 3.2, 4.2; 1.3, 2.3, 3.3, 4.3), a horizontal, vertical or diagonal air stream or air circulation in the drying chamber (K) is obtainable.

10. Ventilating fan according to claim 9, characterized in that a heating means is associated in a manner known per se with preferably each ventilating fan (1′ 2′, 3′, 4′; 1.1, 2.1, 3.1, 4.1; 1.2, 2.2, 3.2, 4.2; 1.3, 2.3, 3.3, 4.3).

11. Ventilating fan according to claim 10, characterized in that a thermocouple is associated with preferably each ventilating fan (1′, 2′, 3′, 4′; 1.1, 2.1, 3.1, 4.1; 1.2, 2.2, 3.2, 4.2; 1.3, 2.3. 3.3, 4.3) or its air stream for the individual sensing and control of the heating power of the heating means of this ventilating fan.

12. Ventilating fan according to any one of the claims 9 to 11, characterized in that an air speed measuring probe is associated with preferably each ventilating fan (1′, 2′, 3′, 4′; 1.1, 2.1. 3.1. 4.1; 1.2, 2.2, 3.2, 4.2; 1.3, 2.3, 3.3, 4.3) or its air stream so that the air speed is individually controllable.

13. Ventilating fan according to any one of the claims 9 to 12, characterized in that the number of revolutions of each ventilating fan (1′, 2′, 3′, 4′; 1.1, 2.1, 3.1, 4.1; 1.2, 2.2, 3.2, 4.2; 1.3, 2.3, 3.3, 4.3) is abruptly changeable in order to change the air stream abruptly by volume pulses.

## Revendications

1. Ventilateur à direction de rotation reversible pour changer la direction de transport, en particulier pour la circulation d'air dans les installations de séchage du bois, avec des aubes attachées à l'arbre du ventilateur dont chaque aube est pourvue d'au moins deux porte-aubes s'étendant substantiellement radialement et portant ensemble une surface d'aube, caractérisé en ce que pour adapter les surfaces des aubes à un profilé de conduite d'air ou profilé d'aube idéal, la largeur (B) de la surface d'aube (7) flexible est plus grande que la distance intérieure (A) respective entre les porte-aubes (4) ou les surfaces (7) des aubes élastiquement extensibles sont forjettables en arc au cours de la rotation par la pression d'air, de manier que la surface d'aube (7) est mobile ou forjettable sans obstable selon la direction de rotation d'une côté à l'autre d'un plan formé par les deux porte-aubes (4).

2. Ventilateur selon la revendication 1, caractérisé en ce que la surface d'aube (7) est formée d'une plaque ou feuille mince et flexible en tôle, par exemple en tôle d'aluminium ou en matière plastique, dont les extrémités latérales ou flancs latéraux sont reliés aux porte-aubes (4).

3. Ventilateur selon la revendication 2, caractérisé en ce que les extrémités de la tôle ou feuille sont repliées ou cintrées autour des porte-aubes (4), le cas échéant retour à la tôle, chaque extrémité repliée étant pourvue de jeu (9′) pour un déplacement et/ou pivotement par rapport au support longitudinal (4) dans le plan de la surface d'aube (7).

4. Ventilateur selon la revendication 1 ou 2, caractérisé en ce que des surfaces (7) des aubes en toile à voile, tissu, tissu en matières plastiques, etc. sont reliées, de preférence inamoviblement, aux porte-aubes (4) par leurs extrémités latérales ou flancs latéraux, par exemple en forme de crochets fermés (9).

5. Ventilateur selon une des revendications 1 à 4, caractérisé en ce que le rapport de la flexion (d) de la surface d'aube (7) à la largeur (B) de la surface d'aube (7) ou à la distance intérieure (A) des porte-aubes (4) limitant la surface d'aube (7) est de 1: 5 à 1: 20, de préférence de 1: 10 environ.

6. Ventilateur selon une des revendications 1 à 5, caractérisé en ce que le plan formé par les porte-aubes (4) s'étend à un angle (α) de 15 à 20 degrés environ par rapport à la direction de rotation (11).

7. Ventilateur selon une des revendications 1 à 6, craractérisé en ce que la distance mutuelle des deux porte-aubes (4) portant une surface d'aube (7) décroit de l'arbre (1) vers l'extérieur.

8. Ventilateur selon une des revendications 1 à 7, caractérisé en ce qu'en service, la direction de rotation (11) ou le plan de rotation forme une tangente à l'extrémité en avant de la surface d'aube (7).

9. Ventilateur selon une de revendications 1 à 8, caractérisé en ce qu'au moins quatre tels ventilateurs (1′, 2′, 3′, 4′; 1.1, 2.1, 3.1, 4.1; 1.2, 2.2, 3.2, 4.2; 1.3, 2.3, 3.3, 4.3) sont disposés dans une paroi (W) partageant ou fermant une chambre de séchage de bois (K) dans un arrangement quadratique des ventilateurs, de manière qu'en fonction du sens de marche des ventilateurs individuels (1′, 2′, 3′, 4′ 1.1, 2.1, 3.1, 4.1; 1.2, 2.2, 3.2, 4.2; 1.3, 2.3, 3.3, 4.3), un courant d'air ou une circulation d'air horizontal(e), vertical(e) ou diagonal(e) est achevable dans la chambre de séchage (K).

10. Ventilateur selon la revendication 9, caractérisé en ce qu'un moyen de chauffage est associé de préférence à chaque ventilateur (1′, 2′, 3′, 4′; 1.1, 2.1, 3.1, 4.1; 1.2, 2.2, 3.2, 4.2; 1.3, 2.3, 3.3, 4.3) de manière connue en soi.

11. Ventilateur selon la revendication 10, caractérisé en ce qu'un thermocouple est associé de préférence à chaque ventilateur (1′, 2′, 3′, 4′; 1.1, 2.1, 3.1, 4.1; 1.2, 2.2, 3.2, 4.2; 1.3, 2.3, 3.3, 4.3) ou à son courant d'air pour la détection et régularisation individuelle du rendement calorifique du moyen de chauffage dudit ventilateur.

12. Ventilateur selon une des revendications 9 à 11, caractérisé en ce qu'une tête de mesure de la vitesse de l'air est associée de préférence à chaque ventilateur (1′, 2′, 3′, 4; 1.1, 2.1, 3.1, 4.1; 1.2, 2.2, 3.2, 4.2; 1.3, 2.3, 3.3, 4.3) ou à son courant d'air de manière que la vitesse de l'air est individuellement réglable.

13. Ventilateur selon une des revendications 9 à 12, caractérisé en ce que le nombre de tours de préférence de chaque ventilateur (1′,2′, 3′, 4′; 1.1, 2.1, 3.1, 4.1; 1.2, 2.2, 3.2, 4.2; 1.3, 2.3, 3.3, 4.3) est brusquement changeable afin de changer brusquement le courant d'air par des impulsions de volume.
